# EUROPÄISCHE PATENTSCHRIFT

(11) **EP 0 051 751 B1**
(45) Veröffentlichungstag und Bekanntmachung des Hinweises auf die Patenterteilung: **18.01.1984**
(21) Anmeldenummer: 81108098.5
(22) Anmeldetag: 09.10.1981
(51) Int. Cl.: F23D 13/36, F23D 13/00

(54) **Brenner mit Breitschlitzdüse zur Erzeugung eines Heissgasstromes**
Burner with a nozzle having a wide slot for generating a hot gas stream
Brûleur comprenant une buse ayant une fente large pour produire un courant de gaz chaud

(30) Priorität: 12.11.1980 DE 3042548
(43) Veröffentlichungstag der Anmeldung: 19.05.1982
(73) Patentinhaber: MSK-Verpackungs-Systeme Gesellschaft mit beschränkter Haftung, D-47515 Kleve (DE)
(72) Erfinder: Hannen, Rainer Wilhelm, D-4180 Goch-2 (DE)
(74) Vertreter: Stark, Walter, Dr.-Ing.

## Beschreibung

Die Erfindung betrifft einen Brenner mit Breitschlitzdüse zur Erzeugung eines Heißgasstromes, insbesondere zum Schrumpfen von Kunststoffolie, mit einer der Breitschlitzdüse vorgeschalteten Brennkammer, die einen sich in Richtung auf die Breitschlitzdüse verjüngenden Querschnitt und einen der Breitschlitzdüse gegenüberliegenden, sich im wesentlichen über die Länge der Breitschlitzdüse erstreckenden Flammenhalter mit einer Vielzahl von über die Austrittsfläche verteilten Öffnungen aufweist, dem ein Gas-Luft-Gemisch aus einer Druckverteilungskammer zugeführt wird.

Derartige Brenner benötigt man zum Einschrumpfen von Kunststoffolien, z. B. in Form von Hauben, die auf einen auf einer Palette befindlichen Gutstapel gezogen sind. Das Einschrumpfen kann mit Handgeräten, aber auch mit stationär installierten, automatisch arbeitenden Anlagen vorgenommen werden. Wichtig beim Schrumpfen von Kunststoffolie ist, daß ein gleichmäßiger flammenfreier Heißgasstrom erzeugt wird.

Brenner der eingangs beschriebenen Art sind bekannt (DE-A 28 22 192). Bei derartigen Brennern ergeben sich immer wieder Probleme im Hinblick auf die Stabilität der Flamme, die häufig so groß wird, daß sie aus der Düse austritt. Das gilt insbesondere dann, wenn eine verhältnismäßig hohe Heizleistung verlangt wird. Verbunden damit sind auch störende Geräusche.

Aufgabe der Erfindung ist es deshalb, einen Brenner der eingangs beschriebenen Gattung so zu verbessern, daß auch bei hoher Leistung nur eine kurze Flamme erzeugt wird, die nicht aus der Breitschlitzdüse austritt. Angestrebt wird außerdem eine geringe Geräuschbildung.

Diese Aufgabe wird dadurch gelöst, daß in der Brennkammer unmittelbar auf dem Flammenhalter zwei sich parallel zur Breitschlitzdüse erstreckende Stäbe zur Bildung eines auf die Breitschlitzdüse gerichteten Hauptstroms und zweier jeweils auf die schrägen Brennkammerwandungen gerichteter Nebenströme angeordnet sind.

Bei dem erfindungsgemäßen Brenner werden drei im wesentlichen parallel zueinander und sich längs der Breitschlitzdüse erstreckende Gasströme erzeugt, von denen der mittlere als Hauptstrom ausgebildet ist, der der Breitschlitzdüse direkt gegenüberliegt und auf diese gerichtet ist. Der Hauptstrom wird aber durch die beiden Nebenströme gestört, weil die Nebenströme gegen die schrägen Brennerkammerwandungen gerichtet sind und von diesem in Richtung auf den Hauptstrom abgelenkt werden. Dabei entstehen Turbulenzen, die zu einer intensiven Verwirbelung der Verbrennungsgase und damit Vorheizung des Hauptgasstromes führen, mit dem Ergebnis, daß die Verbrennung auf einem kurzen Wege zwischen der Austrittsfläche und der Breitschlitzdüse, auf jeden Fall aber innerhalb der Brennkammer stattfindet.

Besonders günstige Ergebnisse werden dann erzielt, wenn die Stäbe aus Vierkantmaterial bestehen. Derartige Vierkantstäbe bilden ihrerseits turbulenzbildende Störzellen, wobei die von den Vierkantstäben erzeugten Turbulenzen eine feinere Struktur aufweisen als die durch Ablenkung der Nebenströme an den schrägen Brennerkammerwandungen erzeugten Turbulenzen.

Nach bevorzugter Ausführungsform der Erfindung soll der Abstand der Stäbe entsprechend einem Verhältnis von ca. 1 : 1 der Volumenströme von Hauptstrom und Summe der Nebenströme eingerichtet sein, weil dann die durch Turbulenzen erzwungene Mischung gut abläuft. Dieser Effekt kann noch dadurch verbessert werden, daß die Höhe der Stäbe wenigstens annähernd der Breite der Nebenströme an ihrer Austrittsstelle entspricht.

Die Austrittsfläche des Gemisches in der Verbrennungskammer sollte im wesentlichen eben sein. Dementsprechend kann die Austrittsfläche von einem Sieb, einem Lochblech oder vorzugsweise von parallel zueinander mit gegenseitigem Abstand angeordneten Gitterstäben gebildet sein. Die Gitterstäbe können Rundstäbe sein, die nach bevorzugter Ausführungsform der Erfindung quer zur Längsrichtung der Breitschlitzdüse ausgerichtet sind.

Werden Gitterstäbe und Vierkantstäbe aus Vollmaterial hergestellt, dann besitzt der aus diesen aufgebaute Flammenhalter auch eine hinreichende Temperaturbeständigkeit.

Im Folgenden wird ein in der Zeichnung dargestelltes Ausführungsbeispiel der Erfindung erläutert ; es zeigen :
Figur 1 einen Längsschnitt durch einen Brenner mit Breitschlitzdüse, entsprechend einem Schnitt in Richtung I-I durch den Gegenstand nach Fig. 2,
Figur 2 einen Schnitt in Richtung 11-11 durch den Gegenstand nach Fig. 1,
Figur 3 einen Schnitt in Richtung 111-111 durch den Gegenstand nach Fig. 1.

Der in der Zeichnung dargestellte Brenner 1 mit Breitschlitzdüse 2 dient zur Erzeugung eines Heißgasstromes aus Verbrennungsgasen. Er wird eingesetzt beim Schrumpfen von Kunststoffolie, z. B. von Schrumpfhauben, die auf einem Palettenstapel gezogen sind.

Der Brenner 1 weist in seinem grundsätzlichen Aufbau eine der Breitschlitzdüse 2 vorgeschaltete Brennkammer 3 auf, die einen sich in Richtung auf die Breitschlitzdüse 2 verjüngenden Querschnitt hat, der von schräggestellten Wandungen 4, 5 gebildet ist, die einerseits zwischen sich die Breitschlitzdüse 2 difinieren und die andererseits an einen der Breitschlitzdüse 2 gegenüberliegenden Flammenhalter 6 angeschlossen sind, der am Ende einer Druckverteilungskammer 7 angeordnet ist. Die Druckverteilungskammer 7 weist in der in Figur 1 dargestellten Projektion einen fächerförmigen Grundriß auf. Sie ist an der dem Flammenhalter 6 gegenüberliegenden Seite an ein Gemischzuführungsrohr 8 angeschlossen. In der Druckverteilungskammer 7 sind Verteilerbleche 9 angeordnet.

Der Flammenhalter 6 erstreckt sich beim dargestellten Ausführungsbeispiel über die gesamte Länge der Breitschlitzdüse 2. Der Flammenhalter 6 wird gebildet von einer Vielzahl parallel zueinander und mit Abstand angeordneter Gitterstäbe 10, die quer zur Längsrichtung der Breitschlitzdüse 2 ausgerichtet sind. Bei einem praktischen Ausführungsbeispiel bestehen die Gitterstäbe 10 aus Federstahl mit einem Durchmesser von ca. 3 mm und der gegenseitige Abstand der Gitterstäbe 10 beträgt ca. 0,5 mm.

Unmittelbar oberhalb der Gitterstäbe 10 sind zwei Vierkantstäbe 11, 12 angeordnet, die in Längsrichtung der Breitschlitzdüse 2 ausgerichtet sind. Die Vierkantstäbe 11, 12 definieren einen mittleren Hauptstrom 13 und beidseits davon jeweils einen Nebenstrom 14 bzw. 15 des Gemisches. Der gegenseitige Abstand der Vierkantstäbe 11, 12 und ihr Abstand von den benachbarten Wandungen 4 bzw. 5 ist so eingerichtet, daß die Volumenströme von Hauptstrom 13 und Summe der Nebenströme 14, 15 im wesentlichen gleich sind. Außerdem sind auch die Volumenströme der beiden Nebenströme 14, 15 im wesentlichen gleich.

Wie man insbesondere der Figur 3 entnimmt, sind die beiden Nebenströme 14, 15 auf die schrägen Wandungen 4 bzw. 5 der Brennkammer 3 gerichtet. Dementsprechend werden die Nebenströme 14, 15 von diesen Wandungen 4 bzw. 5 während des Betriebes abgelenkt und zwar in Richtung auf den Hauptstrom 13. Durch die Ablenkung entstehen Turbulenzen, die den Hauptstrom stören. Weitere Turbulenzen mit kleinerer Struktur entstehen an den Vierkantstäben 11, 12, hinter deren zur Breitschlitzdüse 2 gerichteten Seiten 16, 17 sich Totwassergebiete ausbilden. Im Ergebnis werden grobe und feine Turbulenzen erzeugt, die eine intensive Durchmischung des im Hauptstrom 13 bzw. in den Nebenströmen 14, 15 geführten Gemisches und damit eine kurze, stets in der Brennkammer 3 verbleibende Flamme erzeugen.

Der dargestellte Brenner kann sowohl als Handgerät als auch in Reihe mit gleichartigen Brennern an eine automatisch arbeitenden Anlage eingesetzt werden.

## Patentansprüche

1. Brenner mit Breitschlitzdüse (2) zur Erzeugung eines Heißgasstromes, insbesondere zum Schrumpfen von Kunststoffolie, mit einer der Breitschlitzdüse (2) vorgeschalteten Brennkammer (3), die einen sich in Richtung auf die Breitschlitzdüse (2) verjüngenden Querschnitt und einen der Breitschlitzdüse (2) gegenüberliegenden, sich im wesentlichen über die Länge der Breitschlitzdüse (2) erstreckenden Flammenhalter (6) mit einer Vielzahl von über die Austrittsfläche verteilten Öffnungen aufweist, dem ein Gas-Luft-Gemisch aus einer Druckverteilungskammer (7) zugeführt wird, dadurch gekennzeichnet, daß in der Brennkammer (3) unmittelbar auf dem Flammenhalter (6) zwei sich parallel zur Breitschlitzdüse (2) erstreckende Stäbe (11, 12) zur Bildung eines auf die Breitschlitzdüse (2) gerichteten Hauptstroms (13) und zweier jeweils auf die schrägen Brennkammerwandungen (4, 5) gerichteter Nebenströme (14, 15) angeordnet sind.

2. Brenner nach Anspruch 1, dadurch gekennzeichnet, daß die Stäbe (11, 12) aus Vierkantmaterial bestehen.

3. Brenner nach Anspruch 1 oder 2, dadurch gekennzeichnet, daß der Abstand der Stäbe (11, 12) entsprechend einem Verhältnis von ca. 1 : 1 der Volumenströme von Hauptstrom (13) und Summe der Nebenströme (14,15) eingerichtet ist.

4. Brenner nach einem der Ansprüche 1 bis 3, dadurch gekennzeichnet, daß die Austrittsfläche des Gemisches in der Brennkammer (3) im wesentlichen eben ist.

5. Brenner nach einem der Ansprüche 1 bis 4, dadurch gekennzeichnet, daß die Austrittsfläche von einem Sieb gebildet ist.

6. Brenner nach einem der Ansprüche 1 bis 4, dadurch gekennzeichnet, daß die Austrittsfläche von einem Lochblech gebildet ist.

7. Brenner nach einem der Ansprüche 1 bis 4, dadurch gekennzeichnet, daß die Austrittsfläche von parallel zueinander mit gegenseitigem Abstand angeordneten Gitterstäben (10) gebildet ist.

8. Brenner nach Anspruch 7, dadurch gekennzeichnet, daß die Gitterstäbe (10) Rundstäbe sind.

9. Brenner nach Anspruch 7 oder 8, dadurch gekennzeichnet, daß die Gitterstäbe (10) quer zur Längsrichtung der Breitschlitzdüse (2) ausgerichtet sind.

10. Brenner nach einem der Ansprüche 1 bis 9, dadurch gekennzeichnet, daß die Stäbe (11, 12) und die Gitterstäbe (10) aus Vollmaterial bestehen.

11. Brenner nach einem der Ansprüche 1 bis 10, dadurch gekennzeichnet, daß die Höhe der Stäbe wenigstens annähernd der Breite der Nebenströme an ihrer Austrittsstelle entspricht.

## Claims

1. A burner with a nozzle (2) having an elongated slot for generating a hot gas stream, in particular for the shrinking of plastic film, with a combustion chamber (3) which is arranged upstream of the nozzle (2) and has oblique walls (4, 5) forming a cross-section which tapers in the direction of the nozzle (2) outlet and a flame retention baffle (6) lying opposite the nozzle (2), and extending essentially over the length of the nozzle (2), with a plurality of openings distributed over the outlet face, to which a gas/air mixture is supplied from a pressure distributing chamber (7), characterised in that in the combustion chamber (3), there are arranged directly on the flame retention baffle (6) two rods (11, 12) parallel to the nozzle (2) having a wide slot for forming a main stream (13) directed towards the nozzle (2) outlet and two subsidiary streams (14, 15) directed towards the respective oblique combustion chamber walls (4, 5).

2. A burner according to claim 1, characterised in that the rods (11, 12) consist of square bar material.

3. A burner according to claim 1 or 2, characterised in that the distance between the rods (11, 12) is adjusted according to a ratio of approximately 1 : 1 of the volumetric flow-rates of main stream (13) and the sum of the subsidiary streams (14, 15).

4. A burner according to any one of claims 1 to 3, characterised in that the outlet face for the mixture in the combustion chamber (3) is essentially flat.

5. A burner according to any one of claims 1 to 4, characterised in that the outlet face is formed by a screen.

6. A burner according to any one of claims 1 to 4, characterised in that the outlet face is formed by a perforated plate.

7. A burner according to any one of claims 1 to 4, characterised in that the outlet face is formed by grating bars (10) arranged parallel to each other with mutual spacing.

8. A burner according to claim 7, characterised in that the grating bars (10) are round rods.

9. A burner according to claim 7 or 8, characterised in that the grating bars (1) are arranged transversaly to the longitudinal direction of the nozzle (2).

10. A burner according to any one of claims 1 to 9, characterised in that the rods (11, 12) and the grating bars (10) consist of solid material.

11. A burner according to any one of claims 1 to 10, characterised in that the height of the rods corresponds at least approximately to the width of the subsidiary streams at their outlet point.

## Revendications

1. Brûleur comprenant une buse ayant une fente large (2) pour produire un courant de gaz chaud, en particulier pour la rétraction d'une feuille de matière synthétique, comportant une chambre de combustion (3) placée en amont de la buse à fente large (2), et qui présente une section rétrécissant en direction de la buse à fente large et un accrocheur de flamme (6) placé en face de la buse à fente large (2), s'étendant pratiquement sur la longueur de la buse à fente large (2), muni de multiples ouvertures distribuées sur la surface de sortie et auquel est amené un mélange gaz-air venant d'une chambre de distribution de pression (7), caractérisé en ce que dans la chambre de combustion (3), directement sur l'accrocheur de flamme (6), sont disposés deux barreaux (11, 12) s'étendant parallèlement à la buse à fente large (2) et servant à former un courant principal (13) dirigé sur la buse à fente large (2) et deux courants secondaires (14, 15) dirigés sur les parois obliques respectives (4, 5) de la chambre de combustion.

2. Brûleur selon la revendication 1, caractérisé en ce que les barreaux (11, 12) sont formés de matière carrée.

3. Brûleur selon l'une des revendications 1 ou 2, caractérisé en ce que l'espacement des barreaux (11, 12) est prévu conformément à un rapport d'environ 1 : 1 entre le volume du courant principal (13) et la somme des volumes des courants secondaires (14, 15).

4. Brûleur selon l'une des revendications 1 à 3, caractérisé en ce que la surface de sortie du mélange dans la chambre de combustion (3) est pratiquement plane.

5. Brûleur selon l'une des revendications 1 à 4, caractérisé en ce que la surface de sortie est formée par un tamis.

6. Brûleur selon l'une des revendications 1 à 4, caractérisé en ce que la surface de sortie est formée par une plaque perforée.

7. Brûleur selon l'une des revendications 1 à 4, caractérisé en ce que la surface de sortie est formée de barreaux de grille (10) disposés parallèlement avec espacement mutuel.

8. Brûleur selon la revendication 7, caractérisé en ce que les barreaux de grille (10) sont des barreaux ronds.

9. Brûleur selon l'une des revendications 7 et 8, caractérisé en ce que les barreaux de grille (10) sont alignés transversalement à la direction longitudinale de la buse à fente large (2).

10. Brûleur selon l'une des revendications 1 à 9, caractérisé en ce que les barreaux (11, 12) et les barreaux de grille (10) sont formés de matière pleine.

11. Brûleur selon l'une des revendications 1 à 10, caractérisé en ce que la hauteur des barreaux correspond au moins approximativement à la largeur des courants secondaires à leur point de sortie.
